# FASCICULE DE BREVET EUROPEEN

(11) **EP 0 736 264 B1**
(45) Date de publication et mention de la délivrance du brevet: **09.05.2001**
(21) Numéro de dépôt: 96101783.7
(22) Date de dépôt: 08.02.1996
(51) Int. Cl.: A43B 5/04

(54) **Chaussure de sport à tige réglable**
Sportschuh mit regelbarem Schaft
Sportshoe with adjustable shaft

(30) Priorité: 06.04.1995 FR 9504298
(43) Date de publication de la demande: 09.10.1996
(73) Titulaire: Salomon S.A., 74370 Metz-Tessy (FR)
(72) Inventeur: Garbujo, Giuseppe, Montebelluna (Treviso) (IT); Chemello, Jean-Pierre, F-74940 Annecy le Vieux (FR)

(56) Documents cités:
- EP-A- 0 302 414
- EP-A- 0 371 915
- DE-A- 2 105 826
- DE-A- 3 431 746
- FR-A- 1 475 936
- FR-A- 1 477 165
- FR-A- 1 490 579
- FR-A- 2 345 960
- FR-A- 2 357 197
- FR-A- 2 358 848
- US-A- 5 343 640

## Description

La présente invention concerne une chaussure de sport à tige montante comportant des dispositifs de serrage pour son maintien sur le bas de jambe du porteur et se rapporte à un dispositif d'ajustement d'une portion de son pourtour à la configuration de la partie du bas de jambe située en vis à vis, indépendamment des dispositifs de serrage.

Les dispositifs d'ajustement de ce type connus dans les chaussures de ski, par exemple, sont généralement situés sur le côté de la tige qui se trouve à l'opposé des dispositifs de serrage. Ils ont pour fonction d'améliorer l'adaptation de la partie supérieure de la tige à la morphologie de la jambe du skieur, et éventuellement, de régler l'angle d'avancée. Les variations les plus importantes de la morphologie de la jambe se situant au niveau des masses musculaires, notamment des mollets, c'est donc à la partie postérieure de la tige que les dispositifs d'ajustement sont le plus souvent mis en oeuvre. A titre d'exemple, le modèle de chaussure "SAPPORO" commercialisé par HESCHUNG en 1973-74, les modèles "VALLUGA" et "TOURING" commercialisés par KOFLACH en 1980-81, ainsi que le modèle "SUPER COMP" commercialisé par KASTINGER en 1981-82, montrent des dispositifs d'ajustement ainsi mis en oeuvre. Egalement, les brevets FR 2 357 197, DE 21 05 826 et FR 1 490 579 décrivent des dispositifs d'ajustement analogues placés à la partie postérieure de la tige des chaussures.

Ces dispositifs présentent une échancrure verticale ouverte vers le haut et réalisée dans la partie postérieure de la tige. Un dispositif de blocage à tendeur agissant sur une languette transversale ou un câble retient les bords de l'échancrure à un écartement donné fonction de la longueur de la languette ou du câble rendue active. Ainsi, lorsqu'il s'agit de procéder à une adaptation à un gros mollet ou à une diminution de l'angle d'avancée, on augmente la longueur active de la languette ou du câble du dispositif de blocage. Les bords de l'échancrure peuvent alors s'écarter pour donner le passage au mollet ou permettre un certain redressement de la jambe, c'est-à-dire une diminution de l'angle d'avancée. Dans ce dernier cas, il est évident que les dispositifs de serrage de la tige sont alors resserrés afin de conserver toujours le même périmètre d'enveloppement de la tige sur le bas de jambe du skieur. Inversement, pour ajuster la tige à un petit mollet ou pour augmenter l'angle d'avancée, on diminue la longueur active de la languette ou du câble pour provoquer le rapprochement des bords de l'échancrure qui viennent en contact du mollet ou repoussent ce dernier vers l'avant, ce qui accentue l'angle d'avancée. Dans ce dernier cas, les dispositifs de serrage de la tige sont desserrés afin de conserver toujours le même périmètre d'enveloppement de la tige sur le bas de jambe. Ces dispositifs d'ajustement sont relativement aisés à manoeuvrer, mais obligent à prévoir les bords de l'échancrure déformables élastiquement et obtenus d'origine selon une position d'ouverture maximum, car les dispositifs de blocage à câble n'interviennent que dans le sens de leur rapprochement. Il résulte de ces dispositions que les bords de l'échancrure se déforment facilement l'un ou l'autre dès que l'appui du bas de jambe du skieur est désaxé par rapport à la fente, et ce d'autant plus que les languettes ou les câbles accompagnent ces déformations du fait de leur souplesse.

Toujours à titre d'exemple, on peut aussi citer la demande de brevet EP 371 915 et le brevet EP 302 414 qui illustrent des dispositifs d'ajustement du même type que précédemment, mais qui, dans ce cas, sont dotés de volets articulés à la partie inférieure de l'échancrure verticale qu'ils ferment, soit en la recouvrant, soit en étant placés sous celle-ci. Dans ces dispositifs d'ajustement, ce sont les volets qui agissent sur les bords de l'échancrure et qui déterminent la modification du pourtour d'enveloppement de la tige sur le bas de jambe au moyen d'éléments de liaison réglables situés sur les ailes desdits volets. A la différence des dispositifs d'ajustement évoqués précédemment, ces dispositifs bloquent les bords de l'échancrure autant dans le sens de leur rapprochement que de leur éloignement, et assurent donc un appui ferme pour le bas de jambe du porteur même si la direction des efforts est désaxée par rapport à l'échancrure. Par contre, du fait qu'ils mettent en oeuvre des volets essentiellement articulés à la partie inférieure de l'échancrure, la surface ou zone d'appui que les volets offrent pour le bas de jambe varie selon leur inclinaison. En effet, lorsque le volet est basculé vers l'arrière pour augmenter le périmètre d'enveloppement de la tige, la surface d'appui offerte est sensiblement égale à celle, totale, dudit volet, ce qui permet de disperser les pressions sur une grande surface. Par contre, plus le volet est basculé vers l'avant pour diminuer le périmètre d'enveloppement de la tige, plus la surface d'appui offerte s'amenuise vers la bordure supérieure du volet. Dans ce cas, les efforts du bas de jambe ne sont répartis que sur une petit surface, ce qui génère des surpressions douloureuses pour le porteur dans cette zone de contact avec le volet.

Il est également connu des dispositifs d'ajustement qui comportent une bride de serrage d'une échancrure verticale réalisée à l'avant et/ou à l'arrière de la tige d'une chaussure de ski. Dans l'exemple décrit dans le brevet FR 2 345 960, la bride entoure totalement la tige de la chaussure et est fixée, dans sa partie médiane, en deux points situés de part et d'autre de l'échancrure, tandis que ses extrémités libres sont dotées d'un dispositif de serrage. Une telle bride permet de bloquer les deux bords de l'échancrure à un écartement désiré, et donc d'ajuster le pourtour d'enveloppement de la tige à cet endroit, mais oblige de prévoir le serrage de la tige sur le bas de jambe au même niveau puisque se sont les extrémités de la bride qui portent le dispositif de serrage. Cette disposition est en fait mal adaptée aux techniques de ski car une bonne équilibration avant-arrière des skieurs passe nécessairement par une zone d'appui arrière relativement ferme et placée nettement plus haute que celle servant à l'appui avant. En effet, la physiologie articulaire de la jambe du skieur et sa musculature ne peuvent pas empêcher le corps de tomber en arrière alors que vers l'avant c'est l'inverse, le rendement musculaire étant par ailleurs optimum si le bas de jambe peut fléchir d'une certaine amplitude en s'appuyant sur la partie antérieure de la tige de la chaussure.

Par ailleurs, la réalisation d'une bride complète qui entoure le bas de jambe pour remplir à la fois une fonction d'ajustement de l'échancrure et une fonction de serrage se révèle difficile à définir techniquement. En effet, l'ajustement de l'échancrure nécessite un blocage de ses bords, donc une grande rigidité de la partie médiane de la bride, tandis que le serrage nécessite une grande souplesse des extrémités libres de ladite bride.

Encore, dans l'exemple du brevet US 5 343 640, il est enseigné une chaussure de sport à tige montante qui se ferme à l'aide de dispositifs de serrage pour son maintien sur le bas de jambe du porteur, et qui comporte un dispositif d'ajustement d'une portion de son pourtour destiné à modifier le périmètre d'enveloppement de la tige indépendamment des dispositifs de serrage, le dispositif d'ajustement présentant une échancrure sensiblement verticale et ouverte vers le haut réalisée dans la paroi de la tige, et un élément de liaison connectant transversalement les bords de ladite échancrure ; l'élément de liaison est une bride qui se fixe rigidement et uniquement de part et d'autre de l'échancrure et dans la zone supérieure de cette dernière pour bloquer réciproquement ses bords et assurer une continuité du bord supérieur de la tige, des moyens de fixation réglables étant prévus pour varier l'écartement des bords de l'échancrure par modification de la position de ladite bride relativement à la tige transversalement à l'axe. L'étanchéité du dispositif d'ajustement est assurée à l'aide d'un rabat d'un chausson intérieur amovible qui vient en recouvrement du sommet de l'arrière de la tige.

La présente invention vise à remédier aux inconvénients des dispositifs d'ajustement exposés ci-avant et propose un dispositif d'ajustement qui, après réglage dans la position choisie, est apte à bloquer rigidement et en tous sens la portion du pourtour de la tige d'une chaussure où il est situé, et ce, en garantissant un enveloppement uniforme sur quasiment toute la hauteur de la tige et en continuité de la paroi de celle-ci, évitant ainsi des surpressions dans la zone ajustée au contact du bas de jambe. Egalement, l'invention a pour but de préserver l'étanchéité de la tige à l'endroit du dispositif d'ajustement.

L'objet de l'invention est atteint, d'une part, par les caractéristiques de la préambule de la revendication 1.

Par ces dispositions, la bride assure la continuité du bord supérieur de la tige de la même manière qu'un pont de matière qui serait obtenu d'une pièce avec la paroi de la tige, et la position de la partie basse de l'échancrure permet d'ajuster la paroi de la tige adjacente aux bords de l'échancrure sur quasiment toute la hauteur de la partie du bas de jambe du porteur de la chaussure introduite dans la tige de celle-ci. Cette caractéristique garantit un enveloppement uniforme également en continuité de la paroi de la tige et évite des surpressions localisées dans la zone ajustée au périmètre et/ou à la morphologie du bas de jambe.

Afin de préserver l'étanchéité de la tige, un élément d'étanchéité ferme en totalité et en permanence l'échancrure en s'adaptant à l'écartement des bords de l'échancrure. Cet élément d'étanchéité est constitué par la bride elle-même, qui est alors prévue pour recouvrir l'échancrure soit par l'intérieur, soit par l'extérieur, ou est constitué par une pièce étant rapportée sur la tige ou obtenue d'une pièce avec la paroi de celle-ci.

Selon l'invention, la chaussure de sport à tige montante se ferme à l'aide de dispositifs de serrage pour son maintien sur le bas de jambe du porteur et comporte un dispositif d'ajustement d'une portion de son pourtour destiné à modifier son périmètre d'enveloppement indépendamment des dispositifs de serrage, le dispositif d'ajustement présentant, d'une part, une échancrure sensiblement verticale et ouverte vers le haut réalisée dans la paroi de la tige, et d'autre part, un élément de liaison connectant transversalement les bords de ladite échancrure. Une telle chaussure peut être une chaussure de ski alpin, de ski de fond, de patin à roulettes en ligne ou classique, de patin à glace, d'alpinisme, etc...

La chaussure se caractérise par le fait que la partie inférieure de l'échancrure est située vers la base de la tige, dans la zone correspondant à celle de transition entre le bas de jambe et la cheville du porteur de la chaussure, et par le fait que l'échancrure est fermée en totalité et en permanence par un élément d'étanchéité s'adaptant à l'écartement de ses bords.

A titre d'exemple, diverses formes d'exécution de la présente invention sont décrites en référence aux dessins schématiques annexés représentant:
- en figure 1, une chaussure de ski, vue en perspective, dont la tige est munie d'un dispositif d'ajustement selon une première forme de réalisation,
- en figure 2, la chaussure de la figure 1, vue de dessus, et montrant le principe de l'ajustement de la tige,
- en figures 3, 3a, 4 et 4a, la chaussure de la figure 1 avec son dispositif d'ajustement dans ses positions de réglages extrêmes, les figures 3 et 3a montrant un ajustement de l'arrière de la tige pour une augmentation du périmètre d'enveloppement, et les figures 4 et 4a un ajustement de l'arrière de la tige pour une diminution du périmètre, indépendamment des dispositifs de serrage,
- en figures 5 et 6, différentes réalisations des moyens de fixation et de réglage d'une bride équivalente à celle du dispositif d'ajustement de la figure 1,
- en figures 7 et 8, d'autres formes de réalisation d'une bride d'un dispositif d'ajustement,
- en figures 9, une chaussure de ski, vue de côté et de dessus, munie d'un dispositif d'ajustement selon une deuxième forme de réalisation.

La chaussure représentée sur les figures 1 à 4a comporte une partie basse 1 ou base de coque, destinée à loger le pied du porteur et une tige 2, montante, rapportée et reliée à la base de coque 1 par une liaison pivotante 3 dans la zone correspondant à celle de l'articulation de la cheville, la tige chevauchant par son bord inférieur 11 celui supérieur 11' de la base de coque. Une butée 6 située sur la base de coque 1 dans la zone du talon empêche la tige 2 de basculer vers l'arrière au-delà d'une position angulaire déterminée par rapport à ladite base de coque 1, et détermine ainsi ce que l'on appelle communément l'angle d'avancée, c'est-à-dire l'angle indiqué par la référence 8, formé entre l'axe longitudinal médian 9 de la tige 2 et le plan de la semelle 7 comme illustré aux figures 1, et 4. Par cette disposition d'une butée arrière et du fait que la tige 2 se ferme sur le bas de jambe 10 du porteur, le bas de jambe 10 est également retenu vers l'arrière dans une position angulaire sensiblement correspondante à celle de la tige 2, comme illustré aux figures 3 et 4. La fermeture de la tige 2 s'effectue au moyen de dispositifs de serrage 4 qui assujettissent des rabats 5 d'ouverture-fermeture sur la partie antérieure.

Un dispositif d'ajustement 12 d'une portion du pourtour de la tige 2 est disposé sur celle-ci, à proximité de son bord supérieur 13, afin de permettre une modification du périmètre d'enveloppement sans agir sur les dispositifs de serrage 4. Le dispositif d'ajustement 12 présente une échancrure 14 sensiblement verticale et ouverte vers le haut réalisée dans la paroi de la tige 2, et un élément de liaison 15 formé par une bride qui se fixe de part et d'autre de l'échancrure 14 dans la zone supérieure 16 de celle-ci, à proximité du bord supérieur 13 de la tige 2.

Selon une caractéristique de l'échancrure 14, sa partie basse 17 est située vers la base de la tige 2 dans la zone de transition entre le bas de jambe et la cheville, soit dans cet exemple, à proximité du bord inférieur 11.

Des moyens de fixation démontables 18, tels que des vis, fixent la bride 15 sur la tige 2 selon diverses positions possibles déterminées par plusieurs emplacements de montage 19, tels que plusieurs trous réalisés dans ladite tige 2. Il est ainsi possible de varier la position de la bride 15 relativement à la tige 2, dans une direction 20 transversale à l'axe longitudinal médian 9 de cette dernière en provoquant, par voie de conséquence, la diminution ou l'élargissement de l'échancrure 14 selon que la bride 15 est en position de réglage extrême vers l'avant, figures 4 et 4a, ou vers l'arrière, figures 3 et 3a. L'échancrure 14 s'étendant du bord supérieur 13 jusqu'à proximité du bord inférieur 11 de la tige 2, la paroi de cette dernière s'ajuste sur quasiment toute la hauteur adjacente aux bords qui délimitent ladite échancrure 14, c'est-à-dire sur toute la hauteur de la partie du bas de jambe 10 introduite et enserrée dans la tige 2.

Afin d'éviter les risques de déformation de la paroi de la tige 2 de part et d'autre de l'échancrure 14 lorsque les appuis ou les efforts transmis par le bas de jambe 9 sont désaxés, la bride 15 est fixée rigidement en position sur la tige 2 par des moyens de maintien 21 avec lesquels coopèrent les moyens de fixation 18 pour tous les emplacements de montage 19. Ces moyens de maintien 21 sont par exemple des saillies latérales longitudinales entre lesquelles les extrémités 15' de la bride 15 sont guidées. Les saillies 21 maintiennent ainsi la bride 15 dans le sens vertical, tandis que les moyens de fixation 18 la bloquent dans le sens horizontal. La bride 15 est de ce fait bloquée dans tous les sens. Afin d'assurer une continuité d'enveloppement de la tige 2 de la même manière qu'un pont de matière qui serait obtenu d'une pièce avec la paroi de ladite tige 2, la bride 15 est réalisée dans un matériau ou avec des formes tels que sa rigidité est au moins équivalente à celle de ladite paroi de la tige 2.

Les figures 3, 3a, montrent, à titre d'exemple, la mise en oeuvre du dispositif d'ajustement 12 pour adapter l'enveloppement de la tige 2 à la morphologie d'un bas de jambe 10 présentant un gros mollet. Dans cet exemple d'adaptation, la tige 2 est supposée avoir un angle d'avancée 8 correspondant à celui souhaité par le porteur, et de ce fait, l'ajustement s'effectue non pas en resserrant les dispositifs 4, mais en fixant la bride dans une position reculée 22 en utilisant les emplacements de montage 19 appropriés. Tel qu'illustré, on a utilisé les emplacements de montage 19 qui correspondent à la position de réglage procurant la plus grande augmentation d'enveloppement de la portion arrière de la tige 2.

Inversement, figures 4 et 4a, lorsqu'il s'agit d'un bas de jambe 10 présentant un petit mollet, la bride 15 est fixée dans une position avancée 23 afin de diminuer l'enveloppement de la portion arrière de la tige 2. Comme cela est schématiquement représenté sur les figures 3, 3a, 4 et 4a, pour passer de la position reculée 22 à la position avancée 23, les dispositifs de serrage 4 restent dans leur position initiale ce qui garantit un maintien de l'avant du bas de jambe 10 selon un angle d'avancée 8 constant malgré la différence de morphologie entre les deux bas de jambe 10.

Il est évident que le réglage consistant à reculer la bride 15 selon les figures 3 et 3a peut également procurer une modification de l'angle d'avancée s'il est effectué pour un bas de jambe 10 ayant un petit mollet comme celui des figures 4 et 4a. Dans ce cas, le bas de jambe prend une position redressée et les dispositifs de serrage 4 sont alors resserrés et/ou réglés de manière à compenser l'augmentation de l'enveloppement de la portion arrière de la tige 2. L'inverse, c'est-à-dire lorsque la bride 15 est avancée alors qu'il s'agit d'un bas de jambe 10 à gros mollet, le bas de jambe est forcé de fléchir davantage vers l'avant et les dispositifs de serrage 4 sont desserrés pour compenser la diminution de l'enveloppement de la portion arrière de la tige 2.

Afin de garantir l'étanchéité du dispositif d'ajustement 12 qui vient d'être décrit, un soufflet d'étanchéité 24 est disposé sur la tige 2 et recouvre en totalité l'échancrure 14. Cette dernière étant amenée à subir des variations en écartement selon les réglages effectués pour l'ajustement au bas de jambe 10 du porteur, ce soufflet est prévu au moins déformable, voir élastique, afin de suivre ces variations. De manière avantageuse, le soufflet 24 est obtenu de moulage d'une pièce avec la paroi de la tige 2 et, du fait de la rigidité relative de celle-ci, est réalisé dans une faible épaisseur et sous une forme plissée.

La figure 5 montre une bride 15 réalisée avec plusieurs emplacements de montage 19 pour sa fixation sur la tige 2 également pourvue de plusieurs emplacement de montage 19. Cette disposition permet une multitude de positions de réglage et donc une plus grande précision de l'ajustement.

La figure 6 illustre une autre réalisation des moyens de maintien 21 de la bride 15. Dans cette réalisation, il s'agit de bossages 21 obtenus sur la tige 2 destinés à coopérer avec des emplacements de montage 19 constitués de trous de forme correspondante, les moyens de fixations 18 assurant l'assemblage après emboîtement réciproque trous-saillies. Il va de soi que le nombre de bossages 21 et le nombre d'emplacements de montage 19 n'est pas limité.

Dans la forme de réalisation du dispositif d'ajustement 12 représenté à la figure 7, la bride 15 s'étend sur l'échancrure 14 qu'elle recouvre en totalité jusqu'à la partie inférieure 17 de celle-ci, et ce, par l'intérieur de la tige 2. La bride 15 se présente alors sous une forme allongée incurvée qui, épousant étroitement le profil de la partie de la tige en vis à vis, constitue en fait l'équivalent des moyens de maintien 21.

Selon une variante, la bride 15 du type de celle de la figure 7 peut comporter, figure 8, un rabat 25 qui chevauche à la fois une portion du bord supérieur 13 de la tige 2 et toute la partie supérieure de l'échancrure 14. Le rabat 25 constitue alors également l'équivalent des moyens de maintien 21. Avantageusement, le rabat 25 peut être bloqué contre la tige 2 à l'aide des moyens de fixation 18 de la bride 15.

Dans les réalisations de la bride 15 des figures 7 et 8, celle-ci s'étend à l'intérieur de la tige 2 de la chaussure mais peut également être disposée à l'extérieur de celle-ci, constituant par là-même, un moyen d'étanchéité puisqu'elle recouvre alors l'échancrure 14.

La figure 9 montre un dispositif d'ajustement 12 réalisé sous une autre forme. Dans celle-ci, l'échancrure 14 est en fait délimitée par les bords antérieurs 44' de deux fentes verticales 44 ouvertes vers le haut. Les deux fentes 44 délimitent entre elles une languette porte-bride 45 qui est réalisée avec un passant constituant le moyen de maintien 21 de la bride 15 qui, en coopération avec les moyens de fixation 18, assure le blocage de celle-ci en tous sens.

Il va de soi que dans un tel mode de réalisation chaque fente peut être pourvue d'un élément d'étanchéité tel qu'un soufflet 24.

Dans les exemples décrits ci-avant en référence aus figures 1 à 9, les moyens de fixation réglables 18, 19, sont disposés pour être accessibles de l'extérieur de la tige 2, mais peuvent également être disposés pour être accessibles de l'intérieur de la tige 2.

## Revendications

1. Chaussure de sport à tige montante (2) qui se ferme à l'aide de dispositifs de serrage (4) pour son maintien sur le bas de jambe du porteur et qui comporte un dispositif d'ajustement (12) d'une portion de son pourtour destiné à modifier le périmètre d'enveloppement de la tige (2) indépendamment des dispositifs de serrage (4), le dispositif d'ajustement (12) présentant une échancrure (14) sensiblement verticale et ouverte vers le haut réalisée dans la paroi de la tige (2) et un élément de liaison (15) connectant transversalement les bords de ladite échancrure, l'élément de liaison (15) étant une bride, de rigidité au moins équivalente à celle de la paroi de la tige (2), qui se fixe rigidement et uniquement de part et d'autre de l'échancrure et dans la zone supérieure de cette dernière pour bloquer réciproquement ses bords et assurer une continuité du bord supérieur (13) de la tige (2), des moyens de fixation réglables (18, 19) intervenant entre la bride (15) et la tige (2) étant prévus pour varier l'écartement des bords de l'échancrure (14) en modifiant la position de ladite bride (15) relativement à la tige (2) transversalement à l'axe longitudinal médian (9) de cette dernière, caractérisée par le fait que la partie inférieure (17) de l'échancrure (14) est située vers la base de la tige (2) dans la zone correspondante à celle de transition entre le bas de jambe et la cheville du porteur de la chaussure, et par le fait que l'échancrure (14) est fermée en totalité et en permanence par un élément d'étanchéité (24) s'adaptant à l'écartement de ses bords.

2. Chaussure de sport selon la revendication 1, caractérisée en ce que le soufflet d'étanchéité (24) est obtenu de moulage d'une pièce avec la paroi de la tige (2) de la chaussure.

3. Chaussure de sport selon l'une quelconque des revendications 1 ou 2, caractérisée en ce que l'échancrure (14) est définie par deux fentes latérales (44) entre lesquelles est située une languette porte-bride (45).

4. Chaussure de sport selon l'une quelconque des revendications 1 à 3, caractérisée en ce que la bride (15) s'étend à l'intérieur de la tige (2) de la chaussure jusqu'à la partie inférieure (17) de l'échancrure (14) qu'elle ferme de l'intérieur par chevauchement.

5. Chaussure de sport selon l'une quelconque des revendications 1 à 3, caractérisée en ce que la bride (15) s'étend à l'extérieur de la tige (2) de la chaussure jusqu'à la partie inférieure (17) de l'échancrure (14) qu'elle ferme de l'extérieur par chevauchement.

6. Chaussure de sport selon l'une quelconque des revendications 1 à 5, caractérisée en ce que la tige (2) de la chaussure est rapportée et reliée à la partie basse logeant le pied qu'elle chevauche partiellement et périmétriquement par une liaison pivotante (3) située sensiblement dans la zone de l'articulation de la cheville, et en ce que la partie inférieure (17) de l'échancrure est située dans la zone de chevauchement de la tige (2) sur la partie basse (1) logeant le pied.

7. Chaussure de sport selon l'une quelconque des revendications 1 à 6, caractérisée en ce que la bride (15) est obtenue avec un rabat (25) qui chevauche au moins une portion du bord supérieur (13) de la tige (2).

8. Chaussure de sport selon la revendication 7, caractérisée en ce que le rabat (25) de la bride (15) est retenu sur le bord supérieur (13) de la tige (2) à l'aide des moyens de fixation (18) de la bride (15) sur la tige (2).

## Patentansprüche

1. Sportschuh mit einem ansteigenden Schaft (2), welcher mit Hilfe einer Spanneinrichtung (4) verschließbar ist für sein Halten am unteren Teil des Beines des Trägers und welcher eine Einstelleinrichtung (12) aufweist, von welcher ein Umfangsabschnitt dazu bestimmt ist den Umhüllungsumfang des Schaftes (2) unabhängig von der Spanneinrichtung (4) zu verändern, wobei die Einstelleinrichtung (12) eine bogenförmige Aussparung (14) aufweist, die im wesentlichen vertikal und nach oben offen in der Wand des Schaftes (2) realisiert ist und ein Verbindungselement (15), welches transversal die Ränder Aussparung verbindet, wobei das Verbindungselement (15) ein Flansch ist mit einer Steifigkeit, die mindestens gleich derjenigen der Wand des Schaftes (2) ist, und welches steif ist und lediglich beidseitig der Aussparung und in dem oberen Bereich von letzterer befestigt ist, um wechselweise seine Ränder festzuhalten und eine Durchgängigkeit des oberen Randes (13) des Schaftes (2) zu sichern, mit einstellbaren Befestigungsmitteln (18, 19), die zwischen dem Flansch (15) und dem Schaft (2) wirken und vorgesehen sind für ein verändern des Abstands der Ränder der Aussparung (14) durch ändern der Position des Flansches (15) in Bezug zu dem Schaft (2) quer zur mittleren Längsachse (9) von letzterem, dadurch gekennzeichnet, dass der untere Teil (17) von der Aussparung (14) in Richtung der Basis von dem Schaft (2) in dem Bereich angeordnet ist, welcher dem des Übergangs zwischen dem unteren Teil des Beines und dem Knöchel des Trägers des Schuhs entspricht und dass die Aussparung (14) vollständig und dauerhaft durch ein Abdichtelement (24) geschlossen ist, das sich an den Abstand ihrer Ränder anpasst.

2. Sportschuh nach Anspruch 1, dadurch gekennzeichnet, dass das blasebalgförmige Abdichtelement (24) erhalten ist durch eine einstückige Verformung mit der Wand des Schaftes (2) des Schuhes.

3. Sportschuh nach einem der Ansprüche 1 oder 2, dadurch gekennzeichnet, dass die Aussparung (14) durch zwei seitliche Spalten (44) definiert ist, zwischen welchen ein zungenförmiger Trageflansch (45) angeordnet ist.

4. Sportschuh nach einem der Ansprüche 1 bis 3, dadurch gekennzeichnet, dass der Flansch (15) sich auf der Innenseite des Schaftes (2) des Schuhes bis auf den unteren Teil (17) der Aussparung (14) erstreckt, welcher von innen durch Überlappung verschließt.

5. Sportschuh nach einem der Ansprüche 1 bis 3, dadurch gekennzeichnet, dass der Flansch (15) sich auf der Außenseite des Schaftes (2) des Schuhes bis auf den unteren Teil (17) der Aussparung (14) erstreckt, welcher von außen durch Überlappung verschließt.

6. Sportschuh nach einem der Ansprüche 1 bis 5, dadurch gekennzeichnet, dass der Schaft (2) des Schuhes an dem Unterteil, welches den Fuß aufnimmt, so aufgesteckt und befestigt ist, dass er teilweise und über den Umfang durch eine schwenkbare Verbindung überlappt, die in etwa in der Zone der Anlenkung des Knöchels angeordnet ist, und dass der untere Teil (17) der Aussparung in der Zone des Überlappens von dem Schaft (2) über das untere Teil (1), welches den Fuß aufnimmt, angeordnet ist.

7. Sportschuh nach einem der Ansprüche 1 bis 6, dadurch gekennzeichnet, dass der Flansch (15) erhalten ist durch eine Klappe (25), welche zumindest einen Abschnitt des oberen Randes (13) von dem Schaft (2) überlappt.

8. Sportschuh nach Anspruch 7, dadurch gekennzeichnet, dass die Klappe (25) des Flansches (15) an dem oberen Rand (13) des Schaftes (2) festgehalten ist mit Hilfe eines Befestigungsmittels (18) von dem Flansch (15) auf dem Schaft (2).

## Claims

1. Sports boot with a rising upper (2) which closes by means of tightening devices (4) for maintaining it on the wearer's lower leg and which comprises a device (12) for adjusting a portion of its contour adapted to modify the envelopment perimeter of the upper (2) independently of the tightening devices (4), the adjustment device (12) having a scallop (14) that is substantially vertical and open upwardly obtained in the wall of the upper (2) and a linkage element (15) transversely connecting the edges of said scallop, the linkage element (15) being a strap having a rigidity at least equivalent to that of the wall of the upper (2), which is fixed rigidly and only on both sides of the scallop and in the upper zone of the latter to reciprocally block its edges and ensure a continuity of the upper edge (13) of the upper (2), adjustable fixing means (18, 19) intervening between the strap (15) and the upper (2) being provided to vary the spacing of the edges of the scallop (14) by modifying the position of said strap (15) in relation to the upper (2) transversely to the median longitudinal axis (9) of the latter, characterized in that the lower portion (17) of the scallop (14) is located towards the base of the upper (2) in the zone corresponding to that of transition between the lower leg and the ankle of the wearer of the boot, and in that the scallop (14) is totally and uniformly closed by a sealing element (24) which adapts to the spacing of its edges.

2. Sports boot according to claim 1, characterized in that the sealing bellows tongue (24) is molded in one piece with the wall of the upper (2) of the boot.

3. Sports boot according to any of claims 1 or 2, characterized in that the scallop (14) is defined by two lateral slits (44) between which a strap-holding tongue (45) is located.

4. Sports boot according to any of claims 1-3, characterized in that the strap (15) extends inside the upper (2) of the boot to the lower portion (17) of the scallop (14) which it closes from the inside by overlapping.

5. Sports boot according to any of claims 1-3, characterized in that the strap (15) extends inside the upper (2) of the boot to the lower portion (17) of the scallop (14) which it closes from the outside by overlapping.

6. Sports boot according to any of claims 1-5, characterized in that the upper (2) of the boot is attached and connected to the lower portion housing the foot which it overlaps partially and perirnetrically by a pivoting linkage (3) located substantially in the articulation zone of the ankle, and in that the lower portion (17) of the scallop is located in the overlapping zone of the upper (2) on the bottom portion (1) housing the foot.

7. Sports boot according to any of claims 1-6, characterized in that the strap (15) is obtained with a flap (25) that overlaps at least one portion of the upper edge (13) of the upper (2).

8. Sports boot according to claim 7, characterized in that the flap (25) of the strap (15) is retained on the upper edge (13) of the upper (2) by means (18) for fixing the strap (15) on the upper (2).
